# EUROPÄISCHE PATENTSCHRIFT

(11) **EP 0 575 328 B1**
(45) Veröffentlichungstag und Bekanntmachung des Hinweises auf die Patenterteilung: **06.09.1995**
(21) Anmeldenummer: 92901051.0
(22) Anmeldetag: 23.12.1991
(51) Int. Cl.: B01F 5/06

(54) **HOMOGENISATOR UND SEINE VERWENDUNG**
HOMOGENIZER AND ITS USE
HOMOGENEISATEUR ET SON UTILISATION

(43) Veröffentlichungstag der Anmeldung: 29.12.1993
(73) Patentinhaber: STACHE, Heino, D-22459 Hamburg (DE)
(72) Erfinder: STACHE, Heino, D-22459 Hamburg (DE)
(74) Vertreter: Müller-Boré & Partner Patentanwälte
(86) Internationale Anmeldenummer: EP9102499
(87) Internationale Veröffentlichungsnummer: WO9312872

(56) Entgegenhaltungen:
- DE-A- 1 457 182
- DE-U- 8 912 938
- GB-A- 895 043
- GB-A- 1 111 386
- US-A- 4 419 014

## Beschreibung

Die vorliegende Erfindung betrifft einen Homogenisator und seine Verwendung.

Ein Homogenisator ist aus dem deutschen Gebrauchsmuster G 8912938.5 bekannt. Dieses umfaßt einen Stator, einen Rotor und eine den Rotor aufnehmende Welle. Stator und Rotor sind zylindrisch ausgebildet und ihre zueinander gerichteten Oberflächen weisen parallel zur Welle, also in axialer Richtung, verlaufende Nuten und mit Bohrungen versehene Stege auf, wobei die Bohrungen in regelmäßigen Abständen und bei nebeneinanderliegenden Stegen jeweils um die Hälfte ihres Abstandes voneinander versetzt angebracht sind. Der Homogenisator soll sich zur Herstellung einer Emulsion aus Dieselkraftstoff und Wasser eignen, deren Partikelgröße 1 µm nicht übersteigt und die eine Standzeit von ca. 10 min aufweist.

Es hat sich gezeigt, daß diese Werte mit dem angesprochenen Homogenisator nicht erreicht werden können. Vielmehr liegt die erreichte Partikelgröße im Bereich von 20-30 µm und die Standzeit beträgt 0,5 min. Eine solche Emulsion ist ungünstig hinsichtlich ihrer Verbrennung und der dabei entstehenden Emissionswerte.

DE-A-1457182 beschreibt einen Homogenisator, umfassend einen Rotor mit radialen, an der Oberfläche angebrachten Noppen und/oder Rippen und einem Stator, der mit radial angeordneten Rippen und/oder Noppen versehen ist.

Der vorliegenden Erfindung liegt somit die Aufgabe zugrunde, einen Homogenisator bereitzustellen, mit dem eine Dieselkraftstoff-Wasser-Emulsion ohne solche Nachteile hergestellt werden kann.

Erfindungsgemäß wird dies mit dem eingangs erwähnten Homogenisator dadurch erreicht, daß die Nuten und Stege quer zur Welle, also radial-verlaufend, angebracht sind.

Im erfindungsgemäßen Homogenisator ist die Breite des Mahlspalts zwischen Stator und Rotor vorzugsweise konstant. In besonders bevorzugter Ausführungsform kann die konstante Breite je nach Bedarf eingestellt werden.

Im erfindungsgemäßen Homogenisator liegt die Drehzahl des Rotors im für Rotoren von Homogenisatoren üblichen Bereich, vorzugsweise im Bereich von 2500-5000 Upm.

Erfindungsgemäß ist bei dem Homogenisator die einseitig austretende Welle mit einem Simmerring abgedichtet, der auf der drucklosen Seite durch einen Teflonring verstärkt ist. Vorzugsweise sind die aneinandergrenzenden Oberflächen des Simmerrings und des Teflonrings passend aufeinander abgestimmt. Erfindungsgemäß weist der Homogenisator eine oder mehrere, vorzugsweise zwei Zuführungsleitungen für die einzubringenden Stoffe auf.

Der erfindungsgemäße Homogenisator eignet sich zur Herstellung einer Emulsion aus Dieselkraftstoff und Wasser. Der Wasseranteil kann je nach verwendetem Dieselkraftstoff gewählt werden, vorzugsweise beträgt er 10-20%, bezogen auf das Gesamtvolumen der Emulsion. Zur Herstellung einer solchen werden Dieselkraftstoff und Wasser unter Druck im Bereich von 0,25 bar bis 25 bar in den Homogenisator eingeleitet. Die erhaltene Emulsion weist dann eine Partikelgröße von 1 µm und kleiner auf. Ihre Standzeit liegt bei ca. 8 min.

Es hat sich gezeigt, daß die Standzeit der Emulsion auf mehrere Tage verlängert werden kann, wenn ein Tensid, vorzugsweise mit einem HLB-Wert von ca. 8, der Emulsion oder bereits bei Herstellung der Emulsion im Homogenisator zugegeben wird. Günstigerweise beträgt die Menge des Tensids 0,1-1%, bezogen auf das Gesamtvolumen der Emulsion.

Eine ähnliche Verlängerung der Standzeit der Emulsion wird erreicht, wenn anstelle des Tensids der Biokatalysator Bioclean (erhältlich bei der Firma Shieer Biotechnology GmbH) zugegeben wird. Günstigerweise beträgt seine Menge 0,1%, bezogen auf das Volumen des eingesetzten Wassers. Von Vorteil ist es auch, das Tensid und den Biokatalysator gemeinsam einzusetzen. Ferner ist es günstig, einen handelsüblichen Ionenstabilisator beizugeben.

Eine erfindungsgemäß hergestellte Emulsion kann also aufgrund ihrer langen Standzeit zwischengelagert werden und braucht nicht sofort verwendet werden. Ferner kann sie nahezu rückstandsfrei im Motor verbrannt werden. Auch führt sie zu einer Brennstoffersparnis von bis zu 15% und vermindert erheblich den Verschleiß an Kolbenringen und Ventilen.

Der erfindungsgemäße Homogenisator kann direkt am Motor des Dieselkraftfahrzeuges angebracht werden. Auch eignet er sich zur Installation in Kesselbrennanlagen Darüberhinaus findet er in allen Bereichen Anwendung, in denen langzeitbeständige Emulsionen oder Suspensionen gefordert sind, wie in der Kosmetik- , Arzneimittel- und Lebensmittelherstellung.

Ergänzend ist darauf hinzuweisen, daß es der erfindungsgemäße Homogenisator ermöglicht, Dieselkraftstoff auch ohne Wasserzugabe in eine Form zu überführen, deren Verbrennungs- und Emissionswerte günstig sind.

Ein Ausführungsbeispiel des erfindungsgemäßen Homogenisators ist in den beigefügten Figuren gezeigt. Dabei zeigt Blatt 1/10 eine Übersichtszeichnung des Homogenisators, Blätter 2/10 - 4/10 den Stator mit Oberflächenstruktur Blätter 5/10 - 7/10 den Rotor mit Oberflächenstruktur, Blätter 8/10, 9/10 Flansch, Eintrittsseite und Blatt 10/10 Flansch, Austrittsseite.
- E: EINLASS
- A: AUSLASS
- 1: ROTOR
- 2: STATOR
- 3: FLANSCH AUSTRITTSSEITE
- 4: FLANSCH EINTRITTSSEITE
- 5: FUSS
- 6: KUPPLUNG ROTEX 38 AI.D
- 7: INNENSECHSKANTSCHRAUBE M16x70 (12x)
- 8: DICHTRING CU 54/49/8
- 9: STOPFEN 2"
- 10: DICHTRING CU 50/42/2.5
- 11: EO-ROHRVERSCHRAUBUNG NW 35
- 12: SIMMERRING 62/38/10 BA MIT STUTZRING VITON (1x)
- 13: SIMMERRING 90/70/10 BA MIT STUTZRING VITON (2x)
- 14: NADELAXIALKUGELLAGER NKX 50 (2x)
- 15: INNENRING IR 45/50/25
- 16: O-RING 120x5.3 VITON (2x)
- 17: KEGEL-SCHMIERNIPPEL AM 10x1

## Patentansprüche

1. Homogenisator, umfassend Stator, Rotor und den Rotor aufnehmende Welle, wobei Stator und Rotor zylindrisch ausgebildet sind und ihre zueinander gerichteten Oberflächen Nuten und mit Bohrungen versehene Stege aufweisen, wobei die Bohrungen in regelmäßigen Abständen und bei nebeneinanderliegenden Stegen jeweils um die Hälfte ihres Abstandes voneinander versetzt angebracht sind, dadurch gekennzeichnet, daß die Nuten und Stege radial-verlaufend angebracht sind.

2. Homogenisator nach Anspruch 1, dadurch gekennzeichnet, daß die Breite des Mahlspalts zwischen Stator und Rotor konstant ist.

3. Homogenisator nach Anspruch 2, dadurch gekennzeichnet, daß die konstante Breite des Mahlspalts je nach Bedarf eingestellt werden kann.

4. Homogenisator nach einem der Ansprüche 1 bis 3, dadurch gekennzeichnet, daß die Drehzahl des Rotors im Bereich von 2500 Upm bis 5000 Upm liegt.

5. Verwendung des Homogenisators nach einem der Ansprüche 1 bis 4 zur Herstellung einer Emulsion aus Dieselkraftstoff und Wasser.

6. Verwendung nach Anspruch 5, dadurch gekennzeichnet, daß zur Herstellung der Emulsion ein Tensid mit einem HLB-Wert von ca. 8 zugegeben wird.

7. Verwendung nach Anspruch 6, dadurch gekennzeichnet, daß die Menge des Tensids 0,1 bis 1%, bezogen auf das Gesamtvolumen der Emulsion, beträgt.

8. Verwendung nach Anspruch 5, dadurch gekennzeichnet, daß zur Herstellung der Emulsion der Biokatalysator Bioclean zugegeben wird.

9. Verwendung nach Anspruch 8, dadurch gekennzeichnet, daß die Menge des Biokatalysators 0,1%, bezogen auf das Volumen des eingesetzten Wassers beträgt.

10. Verwendung nach Anspruch 5, dadurch gekennzeichnet, daß zur Herstellung der Emulsion das Tensid nach Anspruch 6 und der Biokatalysator nach Anspruch 8 gemeinsam zugegeben werden.

## Claims

1. Homogenizer comprising stator, rotor and the shaft holding the rotor, stator and rotor being made with a cylindrical shape and their surfaces facing each other having grooves and lands, which lands are furnished with boreholes, the boreholes being placed at regular spacings and, in the case of adjacent lands, offset from each other in each case by half their spacing, characterized in that grooves and lands are placed to run radially.

2. Homogenizer according to Claim 1, characterized in that the width of the milling gap between stator and rotor is constant.

3. Homogenizer according to Claim 2, characterized in that the constant width of the milling gap can be set as required.

4. Homogenizer according to one of Claims 1 to 3, characterized in that the rotational speed of the rotor is in the range from 2500 rpm to 5000 rpm.

5. Use of the homogenizer according to one of Claims 1 to 4 for the production of an emulsion of diesel fuel and water.

6. Use according to Claim 5, characterized in that a surfactant having an HLB value of approximately 8 is added for the production of the emulsion.

7. Use according to Claim 6, characterized in that the amount of the surfactant is 0.1 to 1%, based on the total volume of the emulsion.

8. Use according to Claim 5, characterized in that the biocatalyst Bioclean is added for the production of the emulsion.

9. Use according to Claim 8, characterized in that the amount of the biocatalyst is 0.1%, based on the volume of the water used.

10. Use according to Claim 5, characterized in that the surfactant according to Claim 6 and the biocatalyst according to Claim 8 are added together for the production of the emulsion.

## Revendications

1. Homogénéisateur, comprenant un stator, un rotor et un arbre recevant le rotor, le stator et le rotor étant cylindriques et leurs surfaces tournées l'une vers l'autre présentant des rainures et des barres munies de perçages, les perçages étant disposés à des distances régulières et, dans le cas de barres adjacentes, à chaque fois décalés les uns des autres de la moitié de leur distance mutuelle, caractérisé en ce que les rainures et les barres sont disposées pour s'étendre dans le sens radial.

2. Homogénéisateur selon la revendication 1, caractérisé en ce que la largeur de la fente de mouture entre le stator et le rotor est constante.

3. Homogénéisateur selon la revendication 2, caractérisé en ce que la largeur constante de la fente de mouture peut être réglée en fonction des besoins.

4. Homogénéisateur selon l'une des revendications 1 à 3, caractérisé en ce que la vitesse de rotation du rotor est comprise dans le domaine de 2500 tr/mn et 5000 tr/mn.

5. Utilisation de l'homogénéisateur selon l'une des revendications 1 à 4 pour fabriquer une émulsion de carburant diesel et d'eau.

6. Utilisation selon la revendication 5, caractérisée en ce que, pour fabriquer l'émulsion, un tensioactif d'une valeur HLB d'environ 8 est ajouté.

7. Utilisation selon la revendication 6, caractérisée en ce que la quantité du tensioactif vaut 0,1 à 1 %, rapportée au volume total de l'émulsion.

8. Utilisation selon la revendication 5, caractérisée en ce que, pour la fabrication de l'émulsion, le biocatalyseur Bioclean est ajouté.

9. Utilisation selon la revendication 8, caractérisée en ce que la quantité du biocatalyseur vaut 0,1 %, rapportée au volume d'eau employé.

10. Utilisation selon la revendication 5, caractérisée en ce que, pour fabriquer l'émulsion, le tensioactif selon la revendication 6 et le biocatalyseur selon la revendication 8 sont ajoutés en commun.
